# EUROPÄISCHE PATENTSCHRIFT

(11) **EP 0 728 883 B1**
(45) Veröffentlichungstag und Bekanntmachung des Hinweises auf die Patenterteilung: **06.09.2000**
(21) Anmeldenummer: 96102170.6
(22) Anmeldetag: 14.02.1996
(51) Int. Cl.: E04F 13/08

(54) **Traganker für Fassadenplatten**
Supporting anchor for façade plates
Ancre porteuse pour des plaques de façade

(30) Priorität: 22.02.1995 DE 19506023
(43) Veröffentlichungstag der Anmeldung: 28.08.1996
(73) Patentinhaber: LUTZ ANKERSYSTEME GmbH & CO. KG, D-97877 Wertheim (DE)
(72) Erfinder: Munz, Karlheinz, D-74653 Künzelsau (DE); Kettner, Richard, D-97877 Wertheim (DE)
(74) Vertreter: Katscher, Helmut, Dipl.-Ing.

(56) Entgegenhaltungen:
- CH-A- 679 504
- DE-A- 1 933 085
- GB-A- 2 204 620
- Prospekt "Traganker System 3", Lutz Ankersysteme GmbH & Co KG, Wetheim, 10.1991, S. 1-12

## Beschreibung

Die Erfindung betrifft einen Traganker für Fassadenplatten mit einem Ankerkörper, der mittels einer Schraube an einer Gebäudewand anschraubbar ist, mit einer an der gebäudeseitigen Rückseite des Ankerkörpers horizontal verschiebbaren Keilscheibe, an der sich der Ankerkörper vertikal abstützt und die einen schräg ansteigend verlaufenden Keilschlitz aufweist, durch die den Schraube ragt, wobei die Keilscheibe im Ankerkörper in der Weise geführt ist, daß ein Führungsprofil der Keilscheibe von Führungselementen des Ankerkörpers formschlüssig übergriffen wird.

Derartige Traganker dienen dazu, Fassadenplatten, insbesondere Naturstein-Fassadenplatten zur Bildung einer vorgehängten Fassade im Abstand vor einer Gebäudewand zu tragen. Um ein horizontales Ausrichten der Fassadenplatten bei der Montage-der Fassade zu ermöglichen und Höhenabweichung der an der Gebäudewand angebrachten Schrauben auszugleichen, sind die Traganker höheneinstellbar ausgeführt.

Bei einem bekannten Traganker (Prospekt "Traganker System 3" der Lutz Ankersysteme GmbH & Co. KG, Wertheim) ragt die Schraube durch einen schräg ansteigend verlaufenden Keilschlitz einer horizontal verschiebbaren, flach an der Gebäudewand anliegenden Keilscheibe. Der Ankerkörper stützt sich mit einem Vorsprung an seiner Rückseite auf der Oberseite der Keilscheibe in vertikaler Richtung ab. Durch eine horizontale Verschiebung der Keilscheibe wird der Ankerkörper vertikal ausgerichtet, bevor die Schraube angezogen wird, wodurch der Ankerkörper gegen die Keilscheibe und diese gegen die Gebäudewand gedrückt werden. Üblicherweise besteht die Schraube aus einem Gewindebolzen mit einer aufgeschraubten Mutter.

Bei der Montage des bekannten Tragankers besteht die Gefahr, daß die Keilscheibe herunterfällt oder sich während des Anschraubens so gegenüber dem Ankerkörper verdreht, daß sich dieser nicht mehr ordnungsgemäß auf der Oberkante der Keilscheibe abstützt.

Bei einem bekannten Traganker der eingangs genannten Gattung (DE-A-19 33 085) ist der obere Rand der Keilscheibe zur Gebäudewand hin abgewinkelt und wird von einer im Querschnitt U-förmigen Lasche des Ankerkörpers umgriffen. Im nicht montierten Zustand des Tragankers kann die Keilscheibe vom Ankerkörper gelöst werden. Wegen ihres nach hinten abgewinkelten oberen Randes muß die Keilscheibe im Abstand zur Gebäudewand angeordnet werden. Deshalb ist es erforderlich, zur Befestigung des Tragankers einen Gewindebolzen in der Gebäudewand zu verankern, auf dem der Traganker mittels zweier Muttern im erforderlichen Abstand zur Gebäudewand festgelegt wird. Eine Befestigung mit einer einfachen Schraube, die in einen Dübel in der Gebäudewand eingeschraubt ist, ist nicht möglich. Der den Traganker tragende Gewindebolzen wird auf Biegung beansprucht.

Aufgabe der Erfindung ist es daher, einen Traganker der eingangs genannten Gattung so auszubilden, daß die Keilscheibe vor und während der Montage vom Ankerkörper nicht herunterfallen kann und im montierten Zustand unmittelbar An der Gebäudewand anschraubbar ist.

Diese Aufgabe wird erfindungsgemäß dadurch gelöst, daß die Keilscheibe jeweils einen zum Ankerkörper hin schräg abgekanteten oberen und unteren Randstreifen aufweist, die das Führungsprofil bilden und in gegeneinander gerichteten Führungsnuten des Ankerkörpers so formschlüssig geführt werden, daß die Keilscheibe nicht nach hinten aus dem Ankerkörper gelöst werden kann.

Diese formschlüssige Führung der Keilscheibe am Ankerkörper ermöglicht die zur Höheneinstellung erforderliche horizontale Verschiebung der Keilscheibe relativ zu dem Ankerkörper, verhindert dabei jedoch ein Herausfallen der Keilscheibe. Dadurch wird die Montage des Tragankers wesentlich vereinfacht. Die Ausführung der Keilscheibe mit jeweils zum Ankerkörper hin schräg abgekanteten oberen und unteren Randstreifen, die das Führungsprofil bilden und in gegeneinander gerichteten Führungsnuten des Ankerkörpers formschlüssig geführt werden, ist fertigungstechnisch besonders günstig, weil es ausreicht, an einer flachen Blechplatte den oberen und unteren Rand leicht abzukanten, um das Führungsprofil zu bilden. Der wesentliche Teil der Keilscheibe liegt damit flach an der Gebäudewand an, so daß die Abstützung an der Schraube ohne Biegebeanspruchung erfolgt.

Zugleich wird durch die abgekanteten Randstreifen eine wesentliche Erhöhung der Formsteifigkeit der Keilscheibe erreicht, so daß diese aus verhältnismäßig dünnem Blech hergestellt werden kann. Wenn der Ankerkörper in der üblichen Weise aus Blech geformt ist und zwei beiderseits der Schraube angeordnete senkrechte Wangen aufweist, so lassen sich diese Führungsnuten fertigungstechnisch sehr einfach durch schräge Randeinschnitte am Blech ausstanzen.

Eine vorteilhafte Ausgestaltung des Erfindungsgedankens ist Gegenstand des Unteranspruchs 2.

Nachfolgend werden Ausführungsbeispiele der Erfindung näher erläutert, die in der Zeichnung dargestellt sind. Es zeigt:
Fig. 1 in räumlicher Darstellungsweise einen Traganker für Fassadenplatten und
Fig. 2 den Traganker nach Fig. 1 in einer vergrößerten Seitenansicht und teilweise im Schnitt.

Der in Fig. 1 dargestellte Traganker 1 dient dazu, Fassadenplatten 2 (mit strichpunktierten Linien nur angedeutet) zur Bildung einer vorgehängten Fassade im Abstand vor einer Gebäudewand 3 anzubringen. Der Traganker 1 weist einen Ankerkörper 4 auf, der bei dem dargestellten Ausführungsbeispiel aus einem u-förmig gebogenen Blechteil besteht, das mit seinem vertikalen Schenkel 4a an der Gebäudewand 3 anliegt und in seinem horizontalen, von der Gebäudewand 3 vorspringenden Schenkel 4b einen Schraubenbolzen 5 trägt, der an seinem freien Ende mit einem Querstift 6 versehen ist. Der Querstift 6, der horizontal oder vertikal ausgerichtet sein kann, greift in Tragbohrungen der Fassadenplatten 2.

Die Befestigung des Tragankers 1 an der Gebäudewand 3 erfolgt mittels einer Schraube 7, die bei dem dargestellten Ausführungsbeispiel einen Gewindebolzen 8 aufweist, der mit seinem gebäudeseitigen Ende in einen Dübel 9 in einer Dübelbohrung 10 der Gebäudewand 3 eingeschraubt ist und mit seinem anderen Ende nach vorn aus dem Schenkel 4a des Ankerkörpers 4 herausragt. Dort sind eine Unterlegscheibe 11 und eine auf den Gewindebolzen 8 aufgeschraubte Mutter 12 angeordnet. Stattdessen kann z.B. auch eine in einen Dübel eingeschraubte Sechskantschraube oder eine Hammerkopfschraube an einer Ankerschiene verwendet werden.

An der gebäudeseitigen Rückseite 13 des vertikalen Schenkels 4a des Ankerkörpers 4 ist eine Keilscheibe 14 horizontal verschiebbar angeordnet. Die Keilscheibe 14 weist einen schräg ansteigend verlaufenden Keilschlitz 15 auf, durch den der Gewindebolzen 8 der Schraube 7 ragt.

Die Keilscheibe 14 ist am Ankerkörper 4 horizontal verschiebbar formschlüssig geführt. Dazu sind bei dem in den Fig. 1 und 2 dargestellten Ausführungsbeispiel obere und untere Randstreifen 16 bzw. 17 der im übrigen flach an der Gebäudwand 3 anliegenden Keilscheibe 14 zum Ankerkörper 4 hin schräg abgekantet. Diese abgekanteten Randstreifen 16 und 17 bilden ein Führungsprofil; sie werden in gegeneinander gerichteten Führungsnuten 18 bzw. 19 des Ankerkörpers 4 formschlüssig geführt. Am hinteren Rand des Schenkels 4a gebildetete, zahnförmige Nasen 20a bzw. 20b übergreifen den oberen bzw. unteren Randstreifen 16 bzw. 17 der Keilscheibe 14. Auf diese Weise ist die Keilscheibe 14 bei der Montage gegen ein Herausfallen und gegen eine unbeabsichtigte Verdrehung gegenüber dem Ankerkörper 4 geschützt. Die Keilscheibe 14 kann jedoch horizontal verschoben werden. Dadurch ändert sich die Höhenlage der Schraube 7 gegenüber dem Ankerkörper 4. Wie man aus Fig. 1 erkennt, weist der Schenkel 4a des Ankerkörpers 4 zwischen seinen beiden seitlichen Blechwänden einen vertikalen Durchtrittsschlitz 21 auf, in dem die Schraube 7 vertikal verlagert werden kann.

Um ein unbeabsichtigtes Herausgleiten der Keilscheibe 14 aus dem Ankerkörper 4 zu verhindern, kann die Keilscheibe 14 nahe ihren beiden Enden mit aus ihrer Vorderseite vorspringenden Rastvorsprüngen 25 versehen sein, wie in Fig. 1 angedeutet ist. Die Rastvorsprünge 25 sind vorzugsweise als leicht gewölbte Noppen ausgeführt. In den beiden Endlagen der horizontalen Verschiebung der Keilscheibe 14 treten diese Rastvorsprünge 25 mit der Hinterkante des Schenkels 4a des Ankerkörpers 4 in Eingriff und verhindern ein Herausgleiten der Keilscheibe 14. Wenn die Rastvorsprünge 25 nur geringfügig aus der Vorderseite der Keilscheibe 14 herausragen, kann die Keilscheibe 14 jedoch mit mäßigem Kraftaufwand aus dem Ankerkörper 4 herausgezogen und beispielsweise um 180° verdreht wieder hineingeschoben werden. Dadurch läßt sich eine Verlagerung des Keilschlitzes 15 und somit eine wesentliche Vergrößerung des Höhenverstellbereichs erreichen.

## Patentansprüche

1. Traganker (1) für Fassadenplatten (2) mit einem Ankerkörper (4), der mittels einer Schraube (7) an einer Gebäudewand (3) anschraubbar ist, mit einer an der gebäudeseitigen Rückseite des Ankerkörpers (4) horizontal verschiebbaren Keilscheibe (14), an der sich der Ankerkörper (4) vertikal abstützt und die einen schräg ansteigend verlaufenden Keilschlitz (15) aufweist, durch den die Schraube (7) ragt, wobei die Keilscheibe (14) im Ankerkörper (4) in der Weise geführt ist, daß ein Führungsprofil (16, 17) der Keilscheibe (14) von Führungselementen des Ankerkörpers (4) formschlüssig übergriffen wird, dadurch gekennzeichnet, daß die Keilscheibe (14) jeweils einen zum Ankerkörper (4) hin schräg abgekanteten oberen und unteren Randstreifen (16 bzw. 17) aufweist, die das Führungsprofil bilden und in gegeneinander gerichteten Führungsnuten (18, 19) des Ankerkörpers (4) so formschlüssig geführt werden, daß die Keilscheibe (14) nicht nach hinten aus dem Ankerkörper (4) gelöst werden kann.

2. Traganker nach Anspruch 1, dadurch gekennzeichnet, daß die Keilscheibe (14) nahe ihren beiden Enden aus ihrer Vorderseite vorspringende Rastvorsprünge (25) aufweist, die in den Endlagen der horizontalen Verschiebung mit dem Ankerkörper (4) zum Eingriff kommen.

## Claims

1. Supporting anchor (1) for façade panels (2) having an anchor body (4), that can be bolted by means of a bolt (7) to a wall of the building (3), having a horizontally adjustable wedged plate (14) on the reverse side of the anchor body (4) facing the building, the anchor body (4) being vertically supported by said wedged plate and said wedged plate having a wedged slot (15) that rises at an angle, through which the bolt (7) protrudes, where the wedged plate (14) is positioned in the anchor body (4) in such a way that a guide profile (16, 17) of the wedged plate (14) is positively overlapped by guide elements of the anchor body (4), characterised in that the wedged plate (14) has a top and bottom edge strip (16 and 17 respectively) each of which is bevelled at an angle to the anchor body (4), and which form the guide profile and are positively located in directionally opposed guide grooves (18, 19) in the anchor body (4), in such a way that the wedged plate (14) cannot become detached backwards from the anchor body (4).

2. Supporting anchor according to claim 1, characterised in that the wedged plate (14) has, close to both its ends, snap-in protections (25) that jut out from its front end, which engage with the anchor body (4) when the horizontal adjustment is in its end positions.

## Revendications

1. Ancre porteuse (1) pour plaques de façades (2) ayant un corps d'ancrage (4), qui peut être vissé au moyen d'une vis (7) sur un mur de bâtiment (3), une plaque de calage (14) qui peut être ajustée horizontalement sur l'arrière, côté bâtiment, du corps d'ancrage (4), plaque sur laquelle le corps d'ancrage (4) s'appuie verticalement et qui présente une gorge de calage (15) s'étendant en oblique vers le haut, à travers laquelle la vis (7) fait saillie, la plaque de calage (14) étant guidée dans le corps d'ancrage (4) de telle manière qu'un profilé de guidage (16, 17) de la plaque (14) soit en prise mécanique avec des éléments de guidage du corps d'ancrage (4), caractérisé en ce que la plaque de calage (14) présente respectivement une bande de bord supérieure et une bande de bord inférieure (16 ou 17) rabattus en oblique par rapport au corps d'ancrage (4), ces bandes formant le profilé de guidage et étant guidées mécaniquement dans des rainures de guidage (18, 19) du corps d'ancrage (4) dirigées à l'opposé l'une de l'autre, de telle sorte que la plaque de calage (14) ne puisse se dégager du corps d'ancrage (4) vers l'arrière.

2. Ancre porteuse selon la revendication 1, caractérisée en ce que la plaque de calage (14) présente, au voisinage de ses deux extrémités, des saillies d'encliquetage (25) faisant saillie de son côté avant, qui viennent en prise avec le corps d'ancrage (4) dans les positions d'extrémité du déplacement horizontal.
